# EUROPÄISCHE PATENTSCHRIFT

(11) **EP 3 965 617 B1**
(45) Veröffentlichungstag und Bekanntmachung des Hinweises auf die Patenterteilung: **02.08.2023**
(21) Anmeldenummer: 20750574.4
(22) Anmeldetag: 28.06.2020
(51) Int. Cl.: A47C 1/0355

(54) **SITZMÖBEL MIT ZWEIMOTORIGER WALLAWAY-FUNKTION**
SEATING FURNITURE HAVING DUAL-MOTOR WALL-AWAY FUNCTION
SIÈGE COMPRENANT UNE FONCTION WALLAWAY À DOUBLE MOTEUR

(30) Priorität: 29.06.2019 DE 102019117625
(43) Veröffentlichungstag der Anmeldung: 16.03.2022
(73) Patentinhaber: M. Schuster Patentverwertungs GmbH, 51379 Leverkusen (DE)
(72) Erfinder: SCHUSTER, Michael, 30657 Hannover (DE)
(74) Vertreter: Wickord, Wiro
(86) Internationale Anmeldenummer: PCT/DE2020/100560
(87) Internationale Veröffentlichungsnummer: WO 2021/000994

(56) Entgegenhaltungen:
- EP-A1- 3 143 902
- CN-U- 204 292 604
- US-A1- 2015 054 315
- US-A1- 2015 272 329

## Beschreibung

Die Erfindung betrifft ein Sitzmöbel mit einem Chassis, einem in der Neigung verschwenkbaren Sitzteil, einem gegenüber dem Sitzteil verschwenkbaren Rückenteil und einem über wenigstens ein Fußteil-Verstellgetriebe an das Sitzteil angeschlossenen, ausschwenkbaren Fußteil, wobei zur Verstellung des Sitzmöbels von einer aufrechten Sitz- in eine Liegeposition das Sitzteil relativ zum Chassis nach vorne verschoben wird, wobei das Fußteil in der Sitzposition im Wesentlichen unterhalb des Sitzteiles eingeschwenkt ist und in der Liegeposition derart vor das Sitzteil ausgeschwenkt ist, dass das Sitzteil durch das Fußteil verlängert wird.

Insbesondere betrifft die vorliegende Erfindung solche Sitzmöbel, bei welchen die Rückenlehne wandfrei verschwenkt werden kann und die daher umgangssprachlich auch als Sofas mit Wallaway-Funktion bezeichnet werden. Das bedeutet, dass beim Verschwenken in eine Liegeposition die Rückenlehne zusammen mit dem Sitzteil gegenüber dem Chassis nach vorne wandert, so dass die Rückenlehne in jeder Schwenkposition die Hinterkante des Sitzmöbels nicht oder nur unwesentlich überragt.

Bei einem gattungsgemäßen Sitzmöbel aus der Druckschrift EP3143902A1 ist ein Ablauf der Verstellfunktion von Sitzteil, Rückenteil und Fußteil mit zwei zwischen der Sitz- und der Liegeposition befindlichen Zwischenpositionen bekannt.

Hierbei wird in einem ersten Verstellschritt das Sitzteil nach vorne verschoben und dabei der hintere Bereich des Sitzteiles abgesenkt und der vordere Bereich des Sitzteiles angehoben, so dass das Sitzteil gegenüber der Sitzposition in der Neigung verstellt wird, wobei in dieser ersten, auch als "Loungeposition" bezeichneten Zwischenposition des Sitzmöbels das Fußteil noch nicht ausgefahren ist.

In einem zweiten Verstellschritt wird das Fußteil vor das Sitzteil ausgefahren ohne eine weitere Verstellung des Sitzteiles, womit eine zweite, auch als "Relaxposition" bezeichnete Zwischenposition erreicht ist.

In einem dritten Verstellschritt wird dann das Sitzteil weiter nach vorne verschoben und dabei das Rückenteil bewegungssynchron in eine Liegeposition verschwenkt.

Zur Erzielung der genannten Bewegungsabläufe sind gemäß der EP3143902A1 zwei Linearaktuatoren erforderlich, wobei ein Fußteil-Linearaktuator zwischen dem Sitzteil und dem Fußteil-Verstellgetriebe und ein Rückenteil-Linearaktuator zwischen dem Sitzteil und dem Chassis wirkt, wobei, während der Verstellung des Sitzmöbels von der Sitz- in die Liegeposition, in einem elektronisch geregelten Ablauf zunächst der Rückenteil-Linearaktuator betätigt wird um das Sitzteil in der Neigung zu verstellen und damit einen größeren Abstand der Vorderkante des Sitzteiles zum Boden zu schaffen, um ein möglichst langes Fußteil ausfahren zu können.

Nach diesem Verstellschritt wird dann der Fußteil-Linearaktuator betätigt um das Fußteil auszufahren. Erst nachdem das Fußteil vollständig ausgefahren wurde, wird wiederum der Rückenteil-Linearaktuator mithilfe der elektronischen Steuerung betätigt um die Rückenlehne in der Neigung zu verstellen.

Nachteilig hierbei ist, dass es aufgrund des elektronisch geregelten Verstellblaufs trotz der Verwendung von zwei Linearaktuatoren für den Benutzer nicht möglich ist, das Rückenteil und das Fußteil unabhängig voneinander zu verstellen.

Sofern auf die genannte elektronische Steuerung verzichtet würde, wäre dann die Fußteillänge eingeschränkt, da bei einer Verstellung des Fußteiles dieses dann auch in einer nicht in der Neigung verstellten Sitzteilposition am Boden vorbeikommen müsste.

Ausgehend vom geschilderten Stand der Technik liegt der Erfindung die Aufgabe zugrunde, ein Sitzmöbel der gattungsgemäßen Art dahingehend weiterzubilden, dass, bei Verwendung von zwei Linearaktuatoren zur Verstellung des Sitzteiles, des Rückenteiles und des Fußteiles mit zwei zwischen der Sitz- und der Liegeposition befindlichen Zwischenpositionen gemäß der Druckschrift EP3143902A1, das Rückenteil und das Fußteil unabhängig voneinander verstellt werden können ohne dass dabei die Länge des Fußteiles eingeschränkt werden muss.

Die genannte Aufgabe wird erfindungsgemäß durch ein Sitzmöbel mit zweimotoriger Wallaway-Funktion mit den im Patentanspruch 1 aufgeführten Merkmalen gelöst.

Durch die erfindungsgemäßen Merkmale ist es möglich, ein Sitzmöbel der gattungsgemäßen Art zur Verfügung zu stellen, welches eine voneinander unabhängig zu betätigende Verstellung des Rückenteiles und des Fußteiles und zusätzlich eine voneinander unabhängig zu betätigende Verstellung des Rückenteiles und des Sitzteiles gewährleistet.

Dabei ist in jeder Verstellposition des Fußteiles oder des Sitzteiles eine wandfreie Verstellung des Rückenteiles in jede gewünschte Schwenkposition möglich, und in jeder Verstellposition des Rückenteiles kann das Fußteil oder das Sitzteil in jede gewünschte Position verschwenkt werden.

Das Fußteil wird dabei nicht in der Länge eingeschränkt und kann die gleiche Länge wie bei dem aus der EP3143902A1 bekannten Sitzmöbel aufweisen.

Dabei wirkt gemäß der vorliegenden Erfindung im Unterschied zu dem aus der EP3143902A1 bekannten Sitzmöbel der Fußteil-Linearaktuator zwischen dem Fußteil-Verstellgetriebe und einer sowohl relativ zum Chassis als auch relativ zum Sitzteil verlagerbar geführten Querstrebe und der Rückenteil-Linearaktuator wirkt zwischen dem Chassis und der sowohl relativ zum Chassis als auch relativ zum Sitzteil verlagerbar geführten Querstrebe.

Hierbei wird bei Betätigung des Fußteil-Linearaktuators ein erster, linearer Teilhub erzeugt und dadurch zunächst das Sitzteil nach vorne verschoben und gleichzeitig in der Neigung verstellt.

Bei weiterer Betätigung des Fußteil-Linearaktuators wird ein zweiter, linearer Teilhub erzeugt und dadurch das Fußteil ausgefahren.

Aufgrund des bei Betätigung des Fußteil-Linearaktuators stattfindenden, erfindungsgemäßen Verstellablaufes, bei welchem zunächst eine Neigungsverstellung des Sitzteiles und erst danach ein Ausfahren des Fußteiles erfolgt, kann auf eine elektronische Steuerung, wie aus der EP3143902A1 bekannt, verzichtet werden ohne dabei die Fußteillänge zu beschränken.

Des Weiteren werden aufgrund der voneinander unabhängig zu betätigenden Verstellung des Rückenteiles und des Fußteiles/Sitzteiles im Vergleich zu dem aus der EP3143902A1 bekannten Sitzmöbel eine Vielzahl zusätzlicher Verstellkombinationen des Fußteiles, des Sitzteiles und des Rückenteiles ermöglicht, wodurch sich der Verstellkomfort eines erfindungsgemäßen Sitzmöbels erhöht.

Ein Ausführungsbeispiel der Erfindung wird nachfolgend anhand der beigefügten Zeichnung beschrieben. Diese zeigt in
- Fig. 1: ein erfindungsgemäßes Sitzmöbel in Sitzposition des Sitzmöbels;
- Fig. 2: ein erfindungsgemäßes Sitzmöbel gemäß Fig. 1 aus anderer Perspektive;
- Fig. 3: ein erfindungsgemäßes Sitzmöbel in einer ersten Zwischenposition;
- Fig. 4: ein erfindungsgemäßes Sitzmöbel gemäß Fig. 3 aus anderer Perspektive;
- Fig. 5: ein erfindungsgemäßes Sitzmöbel gemäß Fig. 3 in einer Detailansicht;
- Fig. 6: ein erfindungsgemäßes Sitzmöbel in einer zweiten Zwischenposition;
- Fig. 7: ein erfindungsgemäßes Sitzmöbel gemäß Fig. 6 aus anderer Perspektive;
- Fig. 8: ein erfindungsgemäßes Sitzmöbel in Liegeposition des Sitzmöbels;
- Fig. 9: ein erfindungsgemäßes Sitzmöbel gemäß Fig. 8 aus anderer Perspektive.
- Fig. 10a: ein erfindungsgemäßes Sitzmöbel mit nicht in der Neigung verstelltem Sitzteil und relativ zum Sitzteil verschwenktem Rückenteil;
- Fig. 10b: ein erfindungsgemäßes Sitzmöbel mit teilweise in der Neigung verstelltem Sitzteil und relativ zum Sitzteil verschwenktem Rückenteil.

Die Darstellungen in der Zeichnung zeigen im Wesentlichen nur den Mechanismus des erfindungsgemäßen Sitzmöbels 1 ohne die hier nicht interessierenden Teile wie insbesondere Polsterungen.

Einige nachfolgend erwähnte Komponenten sind durch einen weitgehend spiegelbildlichen Aufbau der Mechanik des Sitzmöbels 1 doppelt vorhanden, wobei auf diese Komponenten im Folgenden jeweils in der Einzahl eingegangen wird, wobei hiermit jeweils beide Komponenten gemeint sind.

Ein erfindungsgemäßes Sitzmöbel 1 besteht aus einem Chassis 5, einem Sitzteil 3, einem über wenigstens ein Rückenteil-Verstellgetriebe 2 mit dem Sitzteil 3 und/oder dem Chassis 5 verbundenen Rückenteil 4 und einem ausschwenkbaren Fußteil 6, wobei das Sitzmöbel 1 zwischen einer in Figur 1 gezeigten Sitzposition und einer in Figur 8 gezeigten Liegeposition verschwenkbar ist.

Das Fußteil 6 ist über wenigstens ein Fußteil-Verstellgetriebe 9, vorzugsweise in Form von mindestens fünf hintereinander angeordneten Viergelenkketten, an das Sitzteil 3 angeschlossen.

Das Fußteil-Verstellgetriebe 9 weist einen ersten 25 und einen zweiten 26 jeweils am Sitzteil 3 angelenkten Gelenkhebel auf, wobei wenigstens einer des ersten 25 und des zweiten Gelenkhebels 26 ein Anschlagelement 24 aufweist, welches während der Schwenkbewegung des Fußteiles 6 an einer Anschlagfläche einer mit dem vorderen Bereich des Sitzteiles 3 verbundenen Sitzteillasche 27 in Kontakt kommt.

Das Rückenteil-Verstellgetriebe 2 weist eine fest mit dem Sitzteil 3 verbundene Befestigungsplatte 20 mit einem daran angelenkten Verstellhebel 21 auf, welcher des Weiteren über einen ersten Verbindungshebel 22 am Chassis 5 und über einen zweiten Verbindungshebel 23 am Rückenteil 4 angeschlossen ist.

Das Sitzteil 3 ist mittels einer ersten 10 und einer zweiten Verlagerungseinheit 11 von einer zur Hinterkante des Sitzmöbels 1 verlagerten Sitzposition in eine zur Vorderkante des Sitzmöbels 1 verlagerten Liegeposition relativ zum Chassis 5 verschiebbar und in der Neigung verstellbar.

Die Begriffe "Vorderkante des Sitzmöbels" und "Hinterkante des Sitzmöbels" beziehen sich auf die Perspektive einer auf dem Sitzmöbel aufsitzenden Person, dessen Beine nach vorne weisen und dessen Rücken nach hinten weist.

Die erste Verlagerungseinheit 10 weist eine Schwenkführung auf, wobei ein vorderer 7 und ein hinterer Lenkerhebel 8 mit dem Sitzteil 3 und einem mit der zweiten Verlagerungseinheit 11 verbundenen Zwischenträger 14 eine Viergelenkkette bilden.

Die Schwenkbewegung der ersten Verlagerungseinheit 10 in Richtung zur Vorderkante des Sitzmöbels 1 wird durch ein sitzteilseitiges Anschlagelement 18 blockiert.

Die zweite Verlagerungseinheit 11 wird durch ein lineares oder durch ein annähernd lineares Führungssystem, vorzugsweise durch ein am Chassis 5 angelenktes Hebelverstellgetriebe 16 oder durch ein Zahnstangengetriebe oder durch formschlüssig in einem C-Profil bewegbaren Nutensteinen oder Rollen, gebildet, wobei das Führungssystem, ausgehend von der Sitzposition des Sitzmöbels 1, entlang eines Bewegungspfades relativ zum Chassis 5 nach vorne beweglich ist, wobei der Bewegungspfad vorzugsweise linear ist und/oder der Bewegungspfad in Richtung nach vorne ansteigt.

Die erste 10 und die zweite Verlagerungseinheit 11 sind aneinander angebracht, wobei der Zwischenträger 14 an zwei Schwenkhebeln 28 des Hebelverstellgetriebes 16 angelenkt ist, wodurch die erste Verlagerungseinheit 10 gegenüber dem Chassis 5 verschiebbar geführt ist.

Die erste Verlagerungseinheit 10 ist mittels einer Zugfeder 17 kraftbeaufschlagt.

Die Zugfeder 17 ist einerseits vorzugsweise mit dem Sitzteil 3 und andererseits vorzugsweise mit dem Zwischenträger 14 der ersten Verlagerungseinheit 10 gekoppelt.

Ein erster Linearaktuator 12 ist erfindungsgemäß mit einem ersten Ende mit dem Chassis 5 und mit einem zweiten Ende mit der ersten Verlagerungseinheit 10 über eine mit dem Zwischenträger 14 der ersten Verlagerungseinheit 10 verbundenen ersten Querstrebe 15 gekoppelt.

Die erste Querstrebe 15 ist erfindungsgemäß sowohl relativ zum Chassis 5 als auch relativ zum Sitzteil 3 verlagerbar geführt.

Ein zweiter Linearaktuator 13 ist erfindungsgemäß mit einem ersten Ende mit der ersten Querstrebe 15 und mit einem zweiten Ende mit dem Fußteil-Verstellgetriebe 9 über eine mit dem Fußteil-Verstellgetriebe 9 verbundene zweite Querstrebe 19 gekoppelt.

Diese erfindungsgemäße Anordnung des ersten 12 und des zweiten Linearaktuators 13, bei welcher
- der erste Linearaktuator 12 mit einem ersten Ende mit dem Chassis 5 und mit einem zweiten Ende mit der sowohl relativ zum Chassis 5 als auch relativ zum Sitzteil 3 verlagerbar geführten ersten Querstrebe 15 gekoppelt ist, und
- der zweite Linearaktuator 13 mit einem ersten Ende mit der sowohl relativ zum Chassis 5 als auch relativ zum Sitzteil 3 verlagerbar geführten ersten Querstrebe 15 und mit einem zweiten Ende mit dem Fußteil-Verstellgetriebe 9 über die mit dem Fußteil-Verstellgetriebe 9 verbundene zweite Querstrebe 19 gekoppelt ist,
ermöglicht einen im folgenden beschriebenen, vorteilhaften Verstellablauf des Sitzteiles 3, des Fußteiles 6 und des Rückenteiles 4 zwischen der Sitz- und der Liegeposition eines erfindungsgemäßen Sitzmöbels 1.

In der Ausgangsposition beziehungsweise der Sitzposition des Sitzmöbels 1 ist durch den zwischen dem Chassis 5 und der ersten Querstrebe 15 angelenkten ersten Linearaktuator 12 die zweite Verlagerungseinheit 11 in ihrer Ausgangsposition gehalten, weiterhin ist durch den zwischen der ersten 15 und der zweiten Querstrebe 19 wirkenden zweiten Linearaktuator 13 das Fußteil 6 mittels des zwischen der Sitzteillasche 27 und dem Fußteil-Verstellgetriebe 9 wirkenden Anschlagelements 24 in der eingeschwenkten Endlagenposition gehalten, und die erste Verlagerungseinheit 10 ist durch die definierte Stellung des Fußteiles 6 und mittels des zweiten Linearaktuators 13 in ihrer Schwenkposition definiert (Fig. 1, 2).

Der zweite Linearaktuator 13 erzeugt bei Betätigung einen linearen Hub, bestehend aus wenigstens einem ersten und einem zweiten Teilhub, wobei in einem durch den ersten Teilhub des zweiten Linearaktuators 13 bewirkten ersten Verstellschritt des Sitzmöbels 1 von der Sitz- in die Liegeposition das Sitzteil 3 mittels der ersten Verlagerungseinheit 10 nach vorne verschoben und dabei der hintere Bereich des Sitzteiles 3 abgesenkt und der vordere Bereich des Sitzteiles 3 angehoben wird, so dass das Sitzteil 3 gegenüber der Sitzposition des Sitzmöbels 1 in der Neigung verstellt wird bis der hintere Lenkerhebel 8 der ersten Verlagerungseinheit 10 mit dem sitzteilseitigen Anschlagelement 18 in Kontakt kommt und die Schwenkbewegung der ersten Verlagerungseinheit 10 dadurch blockiert wird.

In dieser Verstellposition des Sitzteiles 3 ist das Fußteil 6 noch nicht ausgefahren (Fig. 3, 4, 5).

Die Zugfeder 17 verkürzt sich während dieses ersten Verstellschrittes und unterstützt dadurch die Verstellbewegung des Sitzteiles 3, wodurch zuerst das Sitzteil 3 ohne eine Verschwenkung des Fußteiles 6 relativ zum Sitzteil 3 verstellt wird (Fig. 3, 4, 5).

Am Ende des ersten Verstellschrittes weist die Vorderkante des Sitzteiles 3 einen größeren Abstand zur Aufstandsebene des Sitzmöbels 1 auf als in der Sitzposition des Sitzmöbels 1, wodurch für das nach Erreichen dieser ersten Zwischenpostion ausfahrende Fußteil 6 ein größerer Schwenkraum zur Verfügung gestellt und dadurch die Verwendung eines längeren Fußteiles 6 ermöglicht wird.

Der weitere Vorteil dieser ersten Zwischenpostion des Sitzmöbels 1 besteht in der Möglichkeit für den Benutzer, eine gegenüber der Sitzposition des Sitzmöbels 1 entspanntere Sitzhaltung einzunehmen, ohne dass dabei bereits das Fußteil 6 ausfährt.

In einem durch den zweiten Teilhub des zweiten Linearaktuators 13 bewirkten zweiten Verstellschritt des Sitzmöbels 1 von der Sitz- in die Liegeposition wird, unter Beibehaltung der am Ende des ersten Teilhubes erzielten Neigungs- und Verschiebeposition des Sitzteiles 3 relativ zum Chassis 5 und unter Beibehaltung der Position des Rückenteiles 4 relativ zum Sitzteil 3, ein Ausfahren des Fußteiles 6 relativ zum Sitzteil 3 bewirkt bis das Fußteil 6 die ausgeschwenkte Endlagenposition und das Sitzmöbel 1 damit während der Verstellung von der Sitz- in die Liegeposition eine zweite Zwischenpostion erreicht hat (Fig. 6, 7).

Die Anordnung der mit dem Zwischenträger 14 der ersten Verlagerungseinheit 10 verbundenen ersten Querstrebe 15, welche sowohl relativ zum Chassis 5 als auch relativ zum Sitzteil 3 verlagerbar geführt ist und an welcher erfindungsgemäß sowohl der erste 12 als auch der zweite Linearaktuator 13 angelenkt sind, ermöglicht einen Verstellablauf, bei welchem bei Betätigung des zweiten Linearaktuators 13, in Verstellrichtung zur Liegeposition des Sitzmöbels 1, immer erst die Neigung des Sitzteiles 3 verstellt wird und danach erst das Fußteil 6 ausgefahren wird, so dass das Fußteil 6 auch ohne eine elektronische Steuerung die gleiche Länge wie bei dem aus der EP3143902A1 bekannten Sitzmöbel aufweisen kann.

In umgekehrter Verstellrichtung, d.h. in Richtung zur Sitzposition des Sitzmöbels 1, wird aufgrund der zu überwindenden Federkraft der Zugfeder 17 zuerst das Fußteil 6 eingefahren bis das Anschlagelement 24 an der Anschlagfläche der Sitzteillasche 27 in Kontakt kommt, und danach das Sitzteil 3 entgegen der Federkraft der Zugfeder 17 in die Ausgangsposition verstellt.

Durch einen durch Betätigung des ersten Linearaktuators 12 erzeugten linearen Hub wird ein dritter Verstellschritt des Sitzmöbels 1 von der Sitz- in die Liegeposition bewirkt, wobei während dieses Verstellschrittes, unter Beibehaltung der Position des Fußteiles 6 relativ zum Sitzteil 3, mittels des Hebelverstellgetriebes 16 ein Verschieben des Sitzteiles 3 relativ zum Chassis 5 nach vorne und eine mit der Verschiebebewegung des Sitzteiles 3 gekoppelte Verschwenkung des Rückenteiles 4 relativ zum Sitzteil 3 erfolgt (Fig. 8, 9).

Alle vorgenannten, durch den ersten 12 und durch den zweiten Linearaktuator 13 bewirkten Verstellschritte können separat und in beliebiger Reihenfolge oder gegebenenfalls auch gleichzeitig ausgeführt werden, wobei eine voneinander unabhängig zu betätigende Verstellung des Rückenteiles 4 und des Fußteiles 6 und eine voneinander unabhängig zu betätigende Verstellung des Rückenteiles 4 und des Sitzteiles 3 gewährleistet ist, so dass in jeder Verstellposition des Sitzteiles 3 oder des Fußteiles 6 eine wandfreie Verstellung des Rückenteiles 4 in jede gewünschte Schwenkposition möglich ist und in jeder Verstellposition des Rückenteiles 4 das Sitzteil 3 oder das Fußteil 6 in jede gewünschte Position verschwenkt werden können.

Des Weiteren ist der aus der EP3143902A1 bekannte Ablauf der Verstellfunktion von Sitzteil 3, Rückenteil 4 und Fußteil 6 mit zwei zwischen der Sitz- und der Liegeposition befindlichen Zwischenpositionen gewährleistet, indem während der Verstellung des Sitzmöbels 1 von der Sitz- in die Liegeposition mittels des ersten 12 und des zweiten Linearaktuators 13
- mit einem ersten Teilhub des zweiten Linearaktuators 13 das Sitzteil 3, ohne ein Ausfahren des Fußteiles 6, nach vorne verschoben und gleichzeitig in der Neigung verstellt wird bis zum Erreichen einer sogenannten, für den Benutzer als angenehm empfundenen "Loungeposition" (Fig. 3, 4, 5),
- mit einem zweiten Teilhub des zweiten Linearaktuators 13 das Fußteil 6 vor das Sitzteil 3 ausgefahren wird ohne eine Verstellung des Sitzteiles 3 relativ zum Chassis 5 und ohne eine Verstellung des Rückenteiles 4 relativ zum Sitzteil 3 bis zum Erreichen einer sogenannten "Relaxposition" (Fig. 6, 7),
- mit einem linearen Hub des ersten Linearaktuators 12 das Sitzteil 3 weiter nach vorne verschoben und dabei gleichzeitig das Rückenteil 4 relativ zum Sitzteil 3 verschwenkt wird bis zum Erreichen der Liegeposition (Fig. 8, 9).

Zusätzlich zu diesem, aus der EP3143902A1 bekannten Verstellablauf, ermöglicht ein Sitzmöbel 1 der vorliegenden Erfindung viele weitere, den Komfort des Sitzmöbels 1 erhöhende Verstellkombinationen des Sitzteiles 3, des Fußteiles 6 und des Rückenteiles 4, so kann beispielsweise, wie in den Figuren 10a, 10b gezeigt, bei einem nicht oder nur teilweise in der Neigung verstelltem Sitzteil 3, das Rückenteil 4 wandfrei relativ zum Sitzteil 3 verstellt werden.

## Patentansprüche

1. Sitzmöbel (1) mit einem Chassis (5), einem in der Neigung verschwenkbaren Sitzteil (3), einem gegenüber dem Sitzteil (3) verschwenkbaren Rückenteil (4) und einem über wenigstens ein Fußteil-Verstellgetriebe (9) an das Sitzteil (3) angeschlossenen, ausschwenkbaren Fußteil (6), wobei
- das Sitzmöbel (1) zwischen einer aufrechten Sitz- und einer Liegeposition verstellbar ist,
- wozu, zumindest während einer Teilphase der Verstellung des Sitzmöbels (1) von der Sitz- in die Liegeposition, das Sitzteil (3) relativ zum Chassis (5) nach vorne verschoben wird,
- wobei wenigstens ein erster (12) und ein zweiter Linearaktuator (13) zur Verstellung des Sitzteiles (3), des Fußteiles (6) und des Rückenteiles (4) zwischen der Sitz- und der Liegeposition des Sitzmöbels (1) vorgesehen sind,
- wobei der erste Linearaktuator (12) bei Betätigung einen linearen Hub erzeugt und damit zumindest eine Verstellung des Rückenteiles (4) bewirkt,
- wobei der zweite Linearaktuator (13) bei Betätigung einen linearen Hub erzeugt und damit zumindest eine Verstellung des Fußteiles (6) bewirkt,
- wobei
- der erste Linearaktuator (12) bei Betätigung einen linearen Hub erzeugt und damit eine Verstellung des Rückenteiles (4) relativ zum Sitzteil (3) bewirkt, **dadurch gekennzeichnet, dass**
- der zweite Linearaktuator (13) bei Betätigung einen linearen Hub, bestehend aus wenigstens einem ersten und einem zweiten Teilhub, erzeugt und damit,
- während der Verstellung des Sitzmöbels (1) von der Sitz- in die Liegeposition, mit einem ersten Teilhub ein Verschieben des Sitzteiles (3) relativ zum Chassis (5) nach vorne und eine gleichzeitige Neigungsverstellung des Sitzteiles (3) bewirkt, wobei während dieses ersten Teilhubes des zweiten Linearaktuators (13) kein Aus- oder Einfahren des Fußteiles (6) relativ zum Sitzteil (3) erfolgt, wobei,
- während der Verstellung des Sitzmöbels (1) von der Sitz- in die Liegeposition, der zweite Linearaktuator (13) mit einem auf den ersten Teilhub folgenden zweiten Teilhub ein Ausfahren des Fußteiles (6) relativ zum Sitzteil (3) bewirkt.

2. Sitzmöbel (1) nach Anspruch 1, **dadurch gekennzeichnet, dass** der zweite Linearaktuator (13) mit einem auf den ersten Teilhub folgenden zweiten Teilhub, unter Beibehaltung der am Ende des ersten Teilhubes erzielten Neigungs- und Verschiebeposition des Sitzteiles (3) relativ zum Chassis (5) und unter Beibehaltung der Position des Rückenteiles (4) relativ zum Sitzteil (3), ein Ausfahren des Fußteiles (6) relativ zum Sitzteil (3) bewirkt.

3. Sitzmöbel (1) nach den Ansprüchen 1 oder 2, **dadurch gekennzeichnet, dass** der erste Linearaktuator (12) bei Betätigung einen linearen Hub erzeugt und damit eine Verstellung des Rückenteiles (4) relativ zum Sitzteil (3) bei gleichzeitiger Verstellung des Sitzteiles (3) relativ zum Chassis (5) bewirkt.

4. Sitzmöbel (1) nach zumindest einem der vorhergehenden Ansprüche, **dadurch gekennzeichnet, dass,** zur Verstellung des Sitzmöbels (1) zwischen der Sitz- und der Liegeposition, das Sitzteil (3) über eine erste (10) und eine zweite Verlagerungseinheit (11) relativ zum Chassis (5) verschoben wird.

5. Sitzmöbel (1) nach zumindest einem der vorhergehenden Ansprüche, **dadurch gekennzeichnet, dass** die erste Verlagerungseinheit (10) einerseits am Sitzteil (3) und andererseits an der zweiten Verlagerungseinheit (11) angebracht ist, und die zweite Verlagerungseinheit (11) des Weiteren am Chassis (5) angeschlossen ist.

6. Sitzmöbel (1) nach zumindest einem der vorhergehenden Ansprüche, **dadurch gekennzeichnet, dass** die erste Verlagerungseinheit (10) eine Schwenkführung aufweist, wobei ein vorderer (7) und ein hinterer Lenkerhebel (8) mit dem Sitzteil (3) und einem mit der zweiten Verlagerungseinheit (11) verbundenen Zwischenträger (14) eine Viergelenkkette bilden.

7. Sitzmöbel (1) nach zumindest einem der vorhergehenden Ansprüche, **dadurch gekennzeichnet, dass** die Schwenkbewegung der ersten Verlagerungseinheit (10) in Richtung zur Vorderkante des Sitzmöbels (1) durch ein sitzteilseitiges Anschlagelement (18) blockiert wird.

8. Sitzmöbel (1) nach zumindest einem der vorhergehenden Ansprüche, **dadurch gekennzeichnet, dass** die zweite Verlagerungseinheit (11) durch ein lineares oder durch ein annähernd lineares Führungssystem, vorzugsweise durch ein Hebelverstellgetriebe (16) oder durch ein Zahnstangengetriebe oder durch formschlüssig in einem C-Profil bewegbaren Nutensteinen oder Rollen, gebildet wird und das Führungssystem, ausgehend von der Sitzposition des Sitzmöbels (1), entlang eines Bewegungspfades relativ zum Chassis (5) nach vorne beweglich ist, wobei der Bewegungspfad vorzugsweise in Richtung nach vorne ansteigt.

9. Sitzmöbel (1) nach zumindest einem der vorhergehenden Ansprüche, **dadurch gekennzeichnet, dass** die erste (10) und die zweite Verlagerungseinheit (11) aneinander angebracht sind, wobei vorzugsweise der Zwischenträger (14) mit wenigstens einem beweglichen Teil des Führungssystems verbunden ist, wobei die erste Verlagerungseinheit (10) gegenüber dem Chassis (5) verschiebbar geführt ist.

10. Sitzmöbel (1) nach zumindest einem der vorhergehenden Ansprüche, **dadurch gekennzeichnet, dass** die erste Verlagerungseinheit (10) mittels wenigstens einer Zugfeder (17) kraftbeaufschlagt ist und die Zugfeder (17) vorzugsweise zwischen dem Zwischenträger (14) der ersten Verlagerungseinheit (10) und dem Sitzteil (3) wirkt.

11. Sitzmöbel (1) nach zumindest einem der vorhergehenden Ansprüche, **dadurch gekennzeichnet, dass** der zweite Linearaktuator (13) derart zwischen der gegenüber dem Chassis (5) verschiebbar geführten ersten Verlagerungseinheit (10) und dem Fußteil-Verstellgetriebe (9) wirkt, dass bei Erzeugung eines Teilhubes an dem zweiten Linearaktuator (13) lediglich eine Verstellung des Sitzteiles (3) relativ zum Chassis (5), ohne ein Aus- oder Einfahren des Fußteiles (6) relativ zum Sitzteil (3), bewirkt wird.

12. Sitzmöbel (1) nach zumindest einem der vorhergehenden Ansprüche, **dadurch gekennzeichnet, dass** der erste Linearaktuator (12) mit einem ersten Ende mit dem Chassis (5) und mit einem zweiten Ende mit der ersten Verlagerungseinheit (10) über eine mit dem Zwischenträger (14) der ersten Verlagerungseinheit (10) verbundenen ersten Querstrebe (15) gekoppelt ist.

13. Sitzmöbel (1) nach zumindest einem der vorhergehenden Ansprüche, **dadurch gekennzeichnet, dass** der zweite Linearaktuator (13) mit einem ersten Ende mit der ersten Verlagerungseinheit (10) über die mit dem Zwischenträger (14) der ersten Verlagerungseinheit (10) verbundenen ersten Querstrebe (15) und mit einem zweiten Ende mit dem Fußteil-Verstellgetriebe (9) über eine mit dem Fußteil-Verstellgetriebe (9) verbundene zweite Querstrebe (19) gekoppelt ist.

14. Sitzmöbel (1) nach zumindest einem der vorhergehenden Ansprüche, **dadurch gekennzeichnet, dass** die erste Querstrebe (15) sowohl relativ zum Chassis (5) als auch relativ zum Sitzteil (3) verlagerbar geführt ist.

15. Sitzmöbel (1) nach zumindest einem der vorhergehenden Ansprüche, **dadurch gekennzeichnet, dass**
- der erste Linearaktuator (12) mit einem ersten Ende mit dem Chassis (5) und mit einem zweiten Ende mit der sowohl relativ zum Chassis (5) als auch relativ zum Sitzteil (3) verlagerbar geführten ersten Querstrebe (15) gekoppelt ist, und
- der zweite Linearaktuator (13) mit einem ersten Ende mit der sowohl relativ zum Chassis (5) als auch relativ zum Sitzteil (3) verlagerbar geführten ersten Querstrebe (15) und mit einem zweiten Ende mit dem Fußteil-Verstellgetriebe (9) über die mit dem Fußteil-Verstellgetriebe (9) verbundene zweite Querstrebe (19) gekoppelt ist.

16. Sitzmöbel (1) nach zumindest einem der vorhergehenden Ansprüche, **dadurch gekennzeichnet, dass,** während der Verstellung des Sitzmöbels (1) von der Liege- in die Sitzposition,
- eine durch einen ersten Teilhub des zweiten Linearaktuators (13) bewirkte Schwenkbewegung des Fußteiles (6) durch ein Anschlagelement (24) blockiert wird, und
- durch Erzeugung eines auf den ersten Teilhub des zweiten Linearaktuators (13) folgenden zweiten Teilhub ein Verschieben des Sitzteiles (3) relativ zum Chassis (5) nach hinten und eine gleichzeitige Neigungsverstellung des Sitzteiles (3) bewirkt wird.

## Claims

1. Seating furniture (1) comprising a frame (5), a seat part (3) pivotable in inclination, a back part (4) pivotable relative to the seat part (3), and a foot part (6) which can be pivoted out and which is attached to the seat part (3) via at least one foot part adjustment gear unit (9), wherein
- the seating furniture (1) is adjustable between an upright sitting position and a lying position,
- for which purpose, at least during a sub-phase of the adjustment of the seating furniture (1) from the sitting into the lying position, the seat part (3) is displaced forwards relative to the frame (5),
- at least a first (12) and a second linear actuator (13) being provided for adjusting the seat part (3), the foot part (6) and the back part (4) between the sitting position and the lying position of the seating furniture (1),
- the first linear actuator (12), upon actuation, generating a linear stroke and thus bringing about at least an adjustment of the back part (4),
- the second linear actuator (13), upon actuation, generating a linear stroke and thus bringing about at least an adjustment of the foot part (6),
- the first linear actuator (12), upon actuation, generating a linear stroke and thus bringing about an adjustment of the back part (4) relative to the seat part (3),
**characterised in that**
- the second linear actuator (13), upon actuation, generates a linear stroke consisting of at least a first and a second sub-stroke, and thus,
- during the adjustment of the seating furniture (1) from the sitting into the lying position, brings about a displacement of the seat part (3) forwards relative to the frame (5) and a simultaneous inclination adjustment of the seat part (3) by way of a first sub-stroke, no extension or retraction of the foot part (6) relative to the seat part (3) taking place during this first sub-stroke of the second linear actuator (13),
- the second linear actuator (13), during the adjustment of the seating furniture (1) from the sitting position into the lying position, bringing about extension of the foot part (6) relative to the seat part (3) by way of a second sub-stroke following on from the first sub-stroke.

2. Seating furniture (1) according to claim 1, **characterised in that** the second linear actuator (13) brings about extension of the foot part (6) relative to the seat part (3) by way of a second sub-stroke following on the first sub-stroke, while maintaining the inclination position and displacement position of the seat part (3) relative to the frame (5) achieved at the end of the first sub-stroke and while maintaining the position of the back part (4) relative to the seat part (3).

3. Seating furniture (1) according to either claim 1 or claim 2, **characterised in that** the first linear actuator (12), upon actuation, generates a linear stroke and thus brings about an adjustment of the back part (4) relative to the seat part (3) with simultaneous adjustment of the seat part (3) relative to the frame (5).

4. Seating furniture (1) according to at least one of the preceding claims, **characterised in that**, for adjusting the seating furniture (1) between the sitting position and the lying position, the seat part (3) is displaced relative to the frame (5) by way of a first (10) and a second displacement unit (11).

5. Seating furniture (1) according to at least one of the preceding claims, **characterised in that** the first displacement unit (10) is attached both to the seat part (3) and to the second displacement unit (11), and the second displacement unit (11) is further attached to the frame (5).

6. Seating furniture (1) according to at least one of the preceding claims, **characterised in that** the first displacement unit (10) has a pivot guide, a front (7) and a rear steering lever (8) forming a four-link chain together with the seat part (3) and an intermediate support (14) connected to the second displacement unit (11).

7. Seating furniture (1) according to at least one of the preceding claims, **characterised in that** the pivot movement of the first displacement unit (10) towards the front edge of the seating furniture (1) is blocked by a stop element (18) on the seat part side.

8. Seating furniture (1) according to at least one of the preceding claims, **characterised in that** the second displacement unit (11) is formed by a linear or approximately linear guide system, preferably by a lever adjustment gear unit (16) or toothed rack gear unit or by sliding blocks or rollers movable in a positive fit in a C profile, and the guide system, starting from the sitting position of the seating furniture (1) can be moved forwards along a movement path relative to the frame (5), the movement path preferably rising in the forward direction.

9. Seating furniture (1) according to at least one of the preceding claims, **characterised in that** the first (10) and the second displacement unit (11) are attached to one another, the intermediate support (14) preferably being connected to at least one movable part of the guide system, the first displacement unit (10) being guided displaceably relative to the frame (5).

10. Seating furniture (1) according to at least one of the preceding claims, **characterised in that** the first displacement unit (10) is loaded with force by at least one tension spring (17), and the tension spring (17) preferably acts between the intermediate support (14) of the first displacement unit (10) and the seat part (3).

11. Seating furniture (1) according to at least one of the preceding claims, **characterised in that** the second linear actuator (13) acts between the first displacement unit (10), which is guided displaceably relative to the frame (5), and the foot part adjustment gear unit (9), in such a way that when a sub-stroke is generated at the second linear actuator (13) merely an adjustment of the seat part (3) relative to the frame (5) is brought about, without extension or retraction of the foot part (6) relative to the seat part (3).

12. Seating furniture (1) according to at least one of the preceding claims, **characterised in that** the first linear actuator (12) is coupled to the frame (5) by a first end and to the displacement unit (10) by a second end via a first cross-strut (15), which is connected to the intermediate support (14) of the first displacement unit (10).

13. Seating furniture (1) according to at least one of the preceding claims, **characterised in that** the second linear actuator (13) is coupled to the first displacement unit (10) by a first end via the first cross-strut (15), which is connected to the intermediate support (14) of the first displacement unit (10), and to the foot part adjustment gear unit (9) by a second end via a second cross-strut (19), which is connected to the foot part adjustment gear unit (9) .

14. Seating furniture (1) according to at least one of the preceding claims, **characterised in that** the first cross-strut (15) is guided displaceably both relative to the frame (5) and relative to the seat part (3).

15. Seating furniture (1) according to at least one of the preceding claims, **characterised in that**
- the first linear actuator (12) is coupled to the frame (5) by a first end and to the first cross-strut (15), which is guided displaceably both relative to the frame (5) and relative to the seat part (3), by a second end, and
- the second linear actuator (13) is coupled to the first cross-strut (15), which is guided displaceably both relative to the frame (5) and relative to the seat part (3), and to the foot part adjustment gear unit (9) by a second end via the second cross-strut (19), which is connected to the foot part adjustment fear unit (9).

16. Seating furniture (1) according to at least one of the preceding claims, **characterised in that**, during the adjustment of the seating furniture (1) from the lying into the sitting position,
- a pivot movement of the foot part (6), brought about by a first sub-stroke of the second linear actuator (13), is blocked by a stop element (24), and
- by generating a second sub-stroke of the second linear actuator (13), following on from the first sub-stroke, a displacement of the seat part (3) rearwards relative to the frame (5) and a simultaneous inclination adjustment of the seat part (3) are brought about.

## Revendications

1. Siège (1) comportant un châssis (5), une partie d'assise (3) inclinable par pivotement, une partie de dossier (4) pouvant pivoter par rapport à la partie d'assise (3) et une partie de pied (6) pouvant pivoter vers l'extérieur, reliée à la partie d'assise (3) par l'intermédiaire d'au moins un mécanisme de réglage de partie de pied (9),
- dans lequel le siège (1) peut être réglé entre une position assise et une position allongée,
- la partie d'assise (3) étant déplacée vers l'avant par rapport au châssis (5) au moins pendant une phase partielle du réglage du siège (1) de la position assise à la position allongée,
- dans lequel au moins un premier actionneur linéaire (12) et un second actionneur linéaire (13) sont prévus pour régler la partie d'assise (3), la partie de pied (6) et la partie de dossier (4) entre la position assise et la position allongée du siège (1),
- dans lequel le premier actionneur linéaire (12) génère une course linéaire lorsqu'il est actionné et entraîne ainsi au moins un réglage de la partie de dossier (4),
- dans lequel le second actionneur linéaire (13) génère une course linéaire lorsqu'il est actionné et entraîne ainsi au moins un réglage de la partie de pied (6),
- dans lequel le premier actionneur linéaire (12) génère une course linéaire lorsqu'il est actionné et entraîne ainsi un réglage de la partie de dossier (4) par rapport à la partie d'assise (3),
**caractérisé en ce que**
- le second actionneur linéaire (13) génère une course linéaire lorsqu'il est actionné, composée d'au moins une première course partielle et d'une seconde course partielle, et ainsi
- pendant le réglage du siège (1) de la position assise à la position allongée, entraîne, avec une première course partielle, un déplacement vers l'avant de la partie d'assise (3) par rapport au châssis (5) et un réglage d'inclinaison simultané de la partie d'assise (3), dans lequel pendant cette première course partielle du second actionneur linéaire (13), la partie de pied (6) n'est pas étendue ou rétractée par rapport à la partie d'assise (3),
- dans lequel, pendant le réglage du siège (1) de la position assise à la position allongée, le second actionneur linéaire (13) entraîne, avec une seconde course partielle suivant la première course partielle, une extension de la partie de pied (6) par rapport à la partie d'assise (3).

2. Siège (1) selon la revendication 1, **caractérisé en ce que** le second actionneur linéaire (13), avec une seconde course partielle suivant la première course partielle, tout en maintenant la position d'inclinaison et de déplacement de la partie d'assise (3) par rapport au châssis (5) obtenue à la fin de la première course partielle, et tout en maintenant la position de la partie de dossier (4) par rapport à la partie d'assise (3), entraîne une extension de la partie de pied (6) par rapport à la partie d'assise (3).

3. Siège (1) selon les revendications 1 ou 2, **caractérisé en ce que** le premier actionneur linéaire (12) génère, lorsqu'il est actionné, une course linéaire et entraîne ainsi un réglage la partie de dossier (4) par rapport à la partie d'assise (3) lors du réglage simultané de la partie d'assise (3) par rapport au châssis (5).

4. Siège (1) selon au moins une des revendications précédentes, **caractérisé en ce que** pour régler le siège (1) entre la position assise et la position allongée, la partie d'assise (3) est déplacée par rapport au châssis (5) par l'intermédiaire d'une première unité de déplacement (10) et d'une seconde unité de déplacement (11).

5. Siège (1) selon au moins une des revendications précédentes, **caractérisé en ce que** la première unité de déplacement (10) est fixée d'une part à la partie d'assise (3) et d'autre part à la seconde unité de déplacement (11), et la seconde unité de déplacement (11) est en outre reliée au châssis (5).

6. Siège (1) selon au moins une des revendications précédentes, **caractérisé en ce que** la première unité de déplacement (10) comporte un guide de pivotement, dans lequel une biellette avant (7) et une biellette arrière (8) forment une chaîne à quatre joints articulés avec la partie d'assise (3) et un support intermédiaire (14) relié à la seconde unité de déplacement (11).

7. Siège (1) selon au moins une des revendications précédentes, **caractérisé en ce que** le mouvement de pivotement de la première unité de déplacement (10) est bloqué en direction du bord avant du siège (1) par un élément de butée (18) côté partie d'assise.

8. Siège (1) selon au moins une des revendications précédentes, **caractérisé en ce que** la seconde unité de déplacement (11) est formée par un système de guidage linéaire ou sensiblement linéaire, de préférence par un mécanisme de réglage de levier (16) ou par un mécanisme à crémaillère ou par des blocs coulissants ou des galets mobiles par complémentarité de formes dans un profilé en C, et le système de guidage, en partant de la position assise du siège (1), est mobile vers l'avant le long d'un trajet de mouvement par rapport au châssis (5), dans lequel le trajet de mouvement augmente de préférence dans une direction vers l'avant.

9. Siège (1) selon au moins une des revendications précédentes, **caractérisé en ce que** la première unité de déplacement (10) et la seconde unité de déplacement (11) sont fixées l'une à l'autre, dans lequel le support intermédiaire (14) est de préférence relié à au moins une partie mobile du système de guidage, dans lequel la première unité de déplacement (10) est guidée de manière mobile par rapport au châssis (5).

10. Siège (1) selon au moins une des revendications précédentes, **caractérisé en ce qu'**une force est appliquée à la première unité de déplacement (10) au moyen d'au moins un ressort de traction (17) et le ressort de traction (17) agit de préférence entre le support intermédiaire (14) de la première unité de déplacement (10) et la partie d'assise (3).

11. Siège (1) selon au moins une des revendications précédentes, **caractérisé en ce que** le second actionneur linéaire (13) agit entre la première unité de déplacement (10) guidée de manière mobile par rapport au châssis (5) et le mécanisme de réglage de partie de pied (9), de telle sorte que lorsqu'une course partielle est générée sur le second actionneur linéaire (13), seul un réglage de la partie d'assise (3) par rapport au châssis (5) est effectué, sans une extension ou une rétraction de la partie de pied (6) par rapport à la partie d'assise (3).

12. Siège (1) selon au moins une des revendications précédentes, **caractérisé en ce que** le premier actionneur linéaire (12) est couplé, au niveau d'une première extrémité, au châssis (5) et, au niveau d'une seconde extrémité, à la première unité de déplacement (10) par l'intermédiaire d'une première traverse (15) reliée au support intermédiaire (14) de la première unité de déplacement (10).

13. Siège (1) selon au moins une des revendications précédentes, **caractérisé en ce que** le second actionneur linéaire (13) est couplé, au niveau d'une première extrémité, à la première unité de déplacement (10) par l'intermédiaire de la première traverse (15) reliée au support intermédiaire (14) de la première unité de déplacement (10) et, au niveau d'une seconde extrémité, au mécanisme de réglage de la partie de pied (9) par l'intermédiaire d'une seconde traverse (19) reliée au mécanisme de réglage de la partie de pied (9).

14. Siège (1) selon au moins une des revendications précédentes, **caractérisé en ce que** la première traverse (15) est guidée de manière mobile à la fois par rapport au châssis (5) et par rapport à la partie d'assise (3).

15. Siège (1) selon au moins une des revendications précédentes, **caractérisé en ce que**
- le premier actionneur linéaire (12) est couplé, au niveau d'une première extrémité, au châssis (5) et, au niveau d'une seconde extrémité, à la première traverse (15) guidée de manière mobile à la fois par rapport au châssis (5) et par rapport à la partie d'assise (3), et
- le second actionneur linéaire (13) est couplé, au niveau d'une première extrémité, à la première traverse (15) guidée de manière mobile à la fois par rapport au châssis (5) et par rapport à la partie de siège (3) et, au niveau d'une second extrémité, au mécanisme de réglage de partie de pied (9) par l'intermédiaire de la seconde traverse (19) reliée au mécanisme de réglage de partie de pied (9).

16. Siège (1) selon au moins une des revendications précédentes, **caractérisé en ce que** pendant le réglage du siège (1) de la position assise à la position allongée,
- un mouvement de pivotement de la partie de pied (6) causé par une première course partielle du second actionneur linéaire (13) est bloqué par un élément de butée (24), et
- en générant une seconde course partielle suivant la première course partielle du second actionneur linéaire (13), un déplacement vers l'arrière de la partie d'assise (3) par rapport au châssis (5) est réalisé ainsi qu'un réglage d'inclinaison simultané de la partie d'assise (3).
